# EUROPÄISCHE PATENTSCHRIFT

(11) **EP 0 871 255 B1**
(45) Veröffentlichungstag und Bekanntmachung des Hinweises auf die Patenterteilung: **17.07.2002**
(21) Anmeldenummer: 98104340.9
(22) Anmeldetag: 11.03.1998
(51) Int. Cl.: H01R 12/20, H01R 13/436

(54) **In eine Leiterplatte einpressbare rechtwinklige Stiftleise**
Angled pin connector which may be press insered into a circuit board
Connecteur à angle droit à broches insérable dans une plaquette à circuits

(30) Priorität: 10.04.1997 DE 19714878
(43) Veröffentlichungstag der Anmeldung: 14.10.1998
(73) Patentinhaber: Weidmüller Interface GmbH & Co., 32760 Detmold (DE)
(72) Erfinder: Beege, Werner, 63512 Hainburg (DE)
(74) Vertreter: Stracke, Alexander, Dipl.-Ing.

(56) Entgegenhaltungen:
- EP-A- 0 335 160
- DE-A- 4 413 947
- FR-A- 2 399 140
- US-A- 4 012 094

## Beschreibung

Die vorliegende Erfindung betrifft eine in eine Leiterplatte einpreßbare Stiftleiste gemäß dem Oberbegriff des Anspruches 1.

Die Kontaktstifte derartiger, aus der DE 38 10 471 A1 bekannten Stiftleisten bestehen aus Kostengründen überwiegend aus gebogenem Draht.

Durch die querschnittsbedingt geringe Befestigkeit dieser Kontaktstifte können sich Probleme beim Einpressen in die Leiterplatte ergeben, da die Krafteinleitung hierbei außerhalb der jeweiligen Kontaktstiftachse liegt, wodurch ein die Lage der Kontaktstifte im Gehäuse veränderndes Kippmoment erzeugt wird.

Neben dieser, die Funktionsfähigkeit der Kontaktstifte beeinträchtigenden möglichen Lageveränderung kann es durch die beim Einpreßvorgang sehr hohen, auf die Kontaktstifte und das Gehäuse einwirkenden Einpreßkräfte zu Beschädigungen und Verformungen des Gehäuses, der Kontaktstifte und der Leiterplatte kommen.

Der vorliegenden Erfindung liegt daher die Aufgabe zugrunde, eine Stiftleiste der gattungsgemäßen Art so zu gestalten, daß eine Lageveränderung der Kontaktstifte und deren Beschädigung bwz. Verformung durch die beim Einpressen in die Leiterplatte auftretenden Kräfte ausgeschlossen wird.

Diese Aufgabe wird durch eine Stiftleiste gelöst, die die Merkmale des Anspruches 1 aufweist.

Durch diese konstruktive Ausgestaltung der Stiftleiste werden die Kontaktstifte praktisch eingespannt, so daß die beim Einpressen auftretenden, auf die Kontaktstifte einwirkenden Kräfte von dem Halteteil bzw. dem Gehäuse aufgenommen werden.

Die Kontaktstifte können dabei glattschäftig ausgebildet sein, so ohne mit dem Gehäuse und/oder dem Halteteil einen Formschluß bildende Haltekonturen. Hierdurch ist eine sehr preiswerte Herstellung und Montage möglich.

Im Herstellungsverlauf der Stiftleiste werden zunächst die Kontaktstifte im Gehäuse positioniert. Anschließend erfolgt das Einsetzen des Halteteiles und dessen Befestigung.

Hierzu sind verschiedene Möglichkeiten denkbar, so kann das Halteteil beispielsweise mit dem Gehäuse verrastet, verklebt oder verschweißt sein.

Eine besonders einfache Montage ergibt sich dann, wenn das Halteteil formschlüssig in das Gehäuse eingreift und dort verrastet.

Weiter besteht die Möglichkeit, auch für Stiftleisten mit mehrreihigen Kontaktstiften lediglich ein Halteteil vorzusehen, um sämtliche Kontaktstifte entsprechend zu fixieren.

Die Anordnung des Halteteiles richtet sich dabei jeweils nach den konstruktiven Notwendigkeiten, wobei das Halteteil beispielsweise von oben, von unten oder von der Seite eingesetzt werden kann.

Weitere vorteilhafte Ausgestaltungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: eine erfindungsgemäße Stiftleiste in einer Explosionsdarstellung,
- Figur 2: die Stiftleiste nach der Fig. 1 im Querschnitt,
- Fig. 3-7: weitere Ausführungsbeispiele von Stiftleisten jeweils im Querschnitt.

In den Fig. 1 und 2 ist eine Stiftleiste dargestellt, die ein Gehäuse aufweist, in das aus Draht gebogene Kontaktstifte 3 eingelegt sind.

Im Bereich jedes Kontaktstiftes 3 sind in dem Gehäuse 1 Stecknuten 4 eingeformt, die so geöffnet sind, daß ein bequemes Einlegen der Kontaktstifte 3 möglich ist.

Zur Fixierung und zum Einspannen der Kontaktstifte 3 ist ein Halteteil 2 vorgesehen, daß im Ausführungsbeispiel nach den Fig. 1 und 2 durch eine Steckleiste gebildet wird, die aus einer Deckleiste 7 und daran angeordneten Haltezapfen 5 besteht.

Das Halteteil 2 ist formschlüssig in das Gehäuse 1 eingesteckt, wobei die Haltezapfen 5 in den Stecknuten 4 einliegen und in ihren Querschnittskonturen und -abmaßen denen der Stecknuten 4 entsprechen.

Weiter ist jeder Haltezapfen 5 mit einem Anschlag 6 versehen, der an dem zugeordneten Kontaktstift 3 ebenso anliegt, wie der Haltezapfen 5 im übrigen.

Das Gehäuse 1 ist im Einfügebereich des Kontaktstiftes 3 so ausgeformt, daß dieser in dem abgewinkelten und den angrenzenden Bereichen ebenso wie von dem Haltezapfen 5 bzw. dem Anschlag 6 weitgehend anliegend spielfrei umschlossen wird.

Dadurch werden die beim Einpressen der Stiftleiste in eine nicht dargestellte Leiterplatte auftretenden, auf die Kontaktstifte 3 einwirkenden Einpreßkräfte von dem Halteteil 2 und dem Gehäuse 1 so weit aufgenommen, daß eine Lageveränderung und/oder Beschädigung oder Verformung der Kontaktstifte 3 ausgeschlossen ist.

In den Fig. 3 bis 7 sind weitere Ausführungsbeispiele von Stiftleisten gezeigt, bei denen die Halteteile 2 jeweils unterschiedlich ausgebildet sind.

So ist das in der Fig. 3 erkennbare Halteteil 2 so ausgebildet, daß es Durchgangsöffnungen 9 aufweist, die von den abgewinkelten Kontaktstiften 3 beim Einfügen durchtreten werden und in die eine seitliche Abstützung gewährleistet ist.

Der abgewinkelte Schenkel des Kontaktstiftes 3 liegt dabei mit seinem Rücken an dem Gehäuse 1 an.

Bei der Stiftleiste der Fig. 4 besteht das Halteteil 2 aus einer Platte, die eine rückseitige Abstützung für die Kontaktstifte 3 bildet und die durch Verkleben oder Verschweißen mit dem Gehäuse 1 verbunden sein kann.

In der Fig. 5 ist eine Stiftleiste erkennbar, die eine Doppelreihe von Kontaktstiften 3 aufweist. Dabei ist das Halteteil 2 so gestaltet, daß Öffnungen 9 vorgesehen sind, in die beim Einsetzen des Halteteiles 2 die nebeneinander liegenden Kontaktstifte 3 eingesteckt werden.

Auch hier bildet das Halteteil 2 zusammen mit dem Gehäuse 1 eine im Biegebereich der Kontaktstifte 3 wirksame Abstützung. Die Einfügerichtung des Halteteiles 2 und die Achsrichtung der in die Leiterplatte einzupreßenden Schenkel der Kontaktstifte 3 sind dabei gleich.

Eine weitere Variante der Erfindung ist in der Fig. 6 gezeigt, wobei die Kontaktstifte 3 Z-förmig ausgebildet sind und das Gehäuse im Bereich der Anlage der Kontaktstifte 3 im weitesten Sinn eine Halbschale bildet, in der die Kontaktstifte einliegen, während das Halteteil 2 die andere Hälfte der Halbschale darstellen, die die Kontaktstifte 3 oberhalb und seitlich entsprechend abstützt.

Das in der Fig. 7 gezeigte Beispiel einer Stiftleiste, das ebenso wie das in der Fig. 5 dargestellte eine Doppelreihe von Kontaktstiften 3 aufweist, ist ähnlich ausgebildet, wie das in der Fig. 5.

In jedem Fall ist ein sicherer Halt der Kontaktstifte gewährleistet, die vor allem deshalb von großer Bedeutung ist, weil, wie sämtliche Ausführungsbeispiele zeigen, die Kontaktstifte mit ihrem Einpreßende außermittig aus der Stiftleiste ragen, so daß eine, beispielsweise durch einen Einpreßstempel, aufgebrachte Einpreßkraft exzentrisch an die Kontaktstifte 3 angreift.

Das Halteteil 2 und das Gehäuse 1 sind in ihrer Form so gehalten, daß sie ein etwa quaderförmiges Gebilde mit einer flachen Einpreßfläche ergeben, was die Handhabung der Stiftleiste vereinfacht.

### Bezugszeichenliste

- 1: Gehäuse
- 2: Halteteil
- 3: Kontaktstift
- 4: Stecknut
- 5: Haltezapfen
- 6: Anschlag
- 7: Deckleiste
- 8: Halteteil
- 9: Öffnung

## Patentansprüche

1. In eine Leiterplatte einpreßbare Stiftleiste, mit in einem Gehäuse (1) angeordneten, abgewinkelten Kontaktstiften (3), **dadurch gekennzeichnet, daß** in dem Gehäuse (1) ein Halteteil (2) festgelegt ist, so daß das Gehäuse (1) und das Halteteil (2) zusammenwirken, um die Kontaktstifte sowohl (3) in den abgewinkelten als auch in den angrenzenden Bereichen anliegend spielfrei zu umschließen.

2. Stiftleiste nach Anspruch 1, **dadurch gekennzeichnet, daß** das Halteteil (2) durch Formschluß, Verkleben oder Verschweißen mit dem Gehäuse (1) verbunden ist.

3. Stiftleiste nach Anspruch 1 oder 2, **dadurch gekennzeichnet, daß** das Halteteil (2) aus einer Deckleiste (7) und daran befestigten Haltezapfen (5) besteht, die in dem Bereich der einliegenden Kontaktstifte (3) vorgesehene Stecknuten (4) des Gehäuses (1) eingreifen.

4. Stiftleiste nach Anspruch 3, **dadurch gekennzeichnet, daß** die Haltezapfen (5) formschlüssig in den Stecknuten (4) einliegen.

5. Stiftleiste nach Anspruch 3 oder 4, **dadurch gekennzeichnet, daß** die Haltezapfen (5) Anschläge (6) aufweisen, die an den Kontaktstiften (3) anliegen.

6. Stiftleiste nach Anspruch 1, **dadurch gekennzeichnet, daß** das Halteteil (2) Öffnungen (9) aufweist, in denen die Kontaktstifte (3) geführt sind.

7. Stiftleiste nach Anspruch 1, **dadurch gekennzeichnet, daß** das Gehäuse (1) und das Halteteil (2) im gemeinsamen Überdeckungsbereich mit den Kontaktstiften (3) jeweils halbschalenförmig ausgebildet sind.

## Claims

1. Pin connector strip press-insertable into a circuitboard, with angled contact pins (3) arranged in a housing (1), **characterised in that** a retaining member (2) is fixed in the housing (1) so that the housing (1) and the retaining member (2) co-operate to surround the contact pins (3) in play-free engaging manner not only in the angled regions, but also in the adjoining regions.

2. Pin connector strip according to claim 1, **characterised in that** the retaining member (2) is connected with the housing (1) by mechanically positive locking, by gluing or by welding.

3. Pin connector strip according to claim 1 or 2, **characterised in that** the retaining member (2) consists of a cover strip (7) and holding spigots (5) which are fastened thereto and which engage in plug grooves (4), which are provided in the region of the contact pins (3) disposed therein, of the housing (1).

4. Pin connector strip according to claim 3, **characterised in that** the holding spigots (5) are disposed in mechanically positively locking manner in the plug grooves (4).

5. Pin connector strip according to claim 3 or 4, **characterised in that** the holding spigots (5) comprise abutments (6) which bear against the contact pins (3).

6. Pin connector strip according to claim 1, **characterised in that** the holding member (2) has openings in which the contact pins (3) are guided.

7. Pin connector strip according to claim 1, **characterised in that** the housing (1) and the retaining member (2) are each constructed to be of half shell shape in the common region of congruency with the contact pins (3).

## Revendications

1. Barrette à broches pouvant être enfoncée dans une plaquette à circuit imprimé, avec des broches de contact (3) coudées placées dans un boîtier (1), **caractérisée en ce que** dans le boîtier (1) est fixée une partie de maintien (2), de telle sorte que le boîtier (1) et la partie de maintien (2) coopèrent pour enserrer les broches de contact (3) dans les zones coudées et aussi dans les zones voisines avec un contact sans jeu.

2. Barrette à broches selon la revendication 1, **caractérisée en ce que** la partie de maintien (2) est reliée au boîtier (1) par liaison positive, collage ou soudage.

3. Barrette à broches selon la revendication 1 ou 2, **caractérisée en ce que** la partie de maintien (2) est composée d'une barrette de couverture (7) et de tenons de maintien (5) fixés à elle, qui s'engagent dans des rainures d'enfichage (4) du boîtier (1) prévues dans la zone des broches de contact (3) insérées.

4. Barrette à broches selon la revendication 3, **caractérisée en ce que** les tenons de maintien (5) s'insèrent dans les rainures d'enfichage (4) avec une liaison positive.

5. Barrette à broches selon la revendication 3 ou 4, **caractérisée en ce que** les tenons de maintien (5) présentent des butées (6) qui s'appuient contre les broches de contact (3).

6. Barrette à broches selon la revendication 1, **caractérisée en ce que** la partie de maintien (2) présente des ouvertures (9) dans lesquelles passent les broches de contact (3).

7. Barrette à broches selon la revendication 1, **caractérisée en ce que** le boîtier (1) et la partie de maintien (2) sont conformées chacune en forme de demi-coque dans la partie de chevauchement mutuel avec les broches de contact (3).
